# EUROPÄISCHE PATENTSCHRIFT

(11) **EP 2 177 290 B1**
(45) Veröffentlichungstag und Bekanntmachung des Hinweises auf die Patenterteilung: **07.08.2013**
(21) Anmeldenummer: 08018279.3
(22) Anmeldetag: 18.10.2008
(51) Int. Cl.: B21D 28/24

(54) **Verfahren zum Definieren eines Stanzwerkzeugsatzes zum stanzenden Bearbeiten von Werkstücken sowie Stanzwerkzeugsatz und Stanzmaschine mit einem derartigen Stanzwerkzeugsatz**
Method for defining a punching tool set for punching of work pieces, such a punching tool set and punching machine with such a punching tool set
Procédé de définition d'un ensemble d'outil de poinçonnage destiné au traitement par poinçonnage de pièces usinées, tel ensemble d'outil de poinçonnage ainsi que machine de poinçonnage dotée d'un tel ensemble d'outil de poinçonnage

(43) Veröffentlichungstag der Anmeldung: 21.04.2010
(62) Teilanmeldung aus: 12179637.9
(73) Patentinhaber: TRUMPF Werkzeugmaschinen GmbH + Co. KG, 71254 Ditzingen (DE)
(72) Erfinder: Laib, Wolfgang, 74354 Besigheim (DE)
(74) Vertreter: Kohler Schmid Möbus

(56) Entgegenhaltungen:
- EP-A- 0 580 124
- EP-A- 0 875 310
- EP-A- 1 445 042
- EP-A- 1 634 663
- DE-A1- 3 441 530
- DE-A1- 4 026 119
- DE-A1-102005 005 214
- DE-A1-102006 049 044
- DE-U1- 20 020 499
- JP-A- 10 277 662
- JP-A- 2002 273 530
- JP-A- 2007 007 703
- US-A1- 2002 139 229
- US-B1- 6 401 056

## Beschreibung

Die Erfindung betrifft ein Verfahren zum Definieren eines Stanzwerkzeugsatzes zum stanzenden Bearbeiten von Werkstücken, insbesondere von Blechen,
- wobei der Stanzwerkzeugsatz eine Stanzmatrize sowie einen bei der Werkstückbearbeitung in einer Eintauchrichtung in die Stanzmatrize eintauchenden Stanzstempel umfasst und die Stanzmatrize eine von einer Matrizenschneidkante begrenzte Matrizenöffnung aufweist, die sich in Eintauchrichtung des Stanzstempels erstreckt,
- wobei die Stanzmatrize durch Bearbeiten einer Vorgänger-Stanzmatrize unter Abtragen von Material an der Vorgänger-Stanzmatrize und damit verbunden unter Verlagerung der Matrizenschneidkante in Eintauchrichtung sowie unter Änderung des Querschnittes der Matrizenöffnung auf Höhe der Matrizenschneidkante ("Matrizen-Schneidkantenquerschnitt") entstanden ist und
- wobei in Abhängigkeit von dem Matrizen-Schneidkantenquerschnitt einerseits und dem Querschnitt des Stanzstempels und/oder der bei der Werkstückbearbeitung zu durchdringenden Werkstückdicke andererseits eine Stanzstempelzuordnung und/oder eine Werkstückdlckenzuordnung der Stanzmatrize vorgenommen wird.

Die Erfindung betrifft des Weiteren ein Computerprogrammprodukt zur Durchführung des genannten Verfahrens und ein Verfahren zum stanzenden Bearbeiten von Werkstücken, Insbesondere von Blechen. Schließlich betrifft die Erfindung einen Stanzwerkzeugsätz und eine Stanzmaschine zum stanzenden Bearbeiten von Werkstücken, insbesondere von Blechen, sowie ein Bearbeitungsprogramm zum Betreiben einer Stanzmaschine der genannten Art.

JP 22 27353A offenbart eine Stanzeinrichtung, wobei ungeachtet des Materialabtrages an dem Stanzstempel und der Stanzmatrize die Weite des Schneidspaltes zwischen der Matrizenschneidkante und der Stempel- Schneidkante unterändert bleibt.

EP 1 445 042 A1 offenbart eine für die stanzende Blechbearbeitung vorgesehene Stanzeinrichtung mit einer Vielzahl von Stanzwerkzeugsätzen, von denen jeder einen Stanzstempel sowie eine Stanzmatrize umfasst. Der Stanzstempel und die Stanzmatrize eines Stanzwerkzeugsatzes sind einander fest zugeordnet. Flexibel wählbar sind die Stanzwerkzeugsätze, die für eine anstehende Blechbearbeitung genutzt werden sollen. Nach welchen Kriterien ein Stanzstempel und eine Stanzmatrize zu einem Stanzwerkzeugsatz kombiniert werden, ist nicht angegeben.

DE 10 2006 049 044 Al betrifft ein Stanzwerkzeug für die stanzende Blechbearbeitung, das zwei einander gegenüberliegenden Blechseiten zugeordnete Werkzeughälften umfasst. Die eine Werkzeughälfte weist wenigstens eine Bearbeitungseinrichtung, die andere Werkzeughälfte wenigstens zwei Gegeneinrichtungen auf. Bei der Bearbeitungseinrichtung kann es sich um einen Stanzstempel, bei den Gegeneinrichtungen um Stanzmatrizen handeln. Es besteht die Möglichkeit, den Stanzstempel unterschiedlichen Stanzmatrizen zuzuordnen. Die betreffende Stanzmatrize und

der dieser zugeordnete Stanzstempel bilden einen Stanzwerkzeugsatz für eine anstehende Blechbearbeitung. Die gegenseitige Zuordnung des Stanzstempels und der betreffenden Stanzmatrize-erfolgt in Abhängigkeit von den Eigenschaften, beispielsweise der Dicke, des zu bearbeitenden Bleches oder in Abhängigkeit von der zu erstellenden Bearbeitungskontur.

US 6,401,056 B1 offenbart gattungsgemäßen Stand der Technik und beschreibt die Erfassung von Informationen über Stanzwerkzeuge während der Werkzeug-Lebensdauer. Erfasst werden unter anderem Nachschleifvorgänge an Stanzmatrizen sowie die mit dem Nachschleifen verbundene größenmäßige Entwicklung der Stanzmatrizenhöhe. Die erfassten Werkzeugdaten sollen den Werkzeugnutzer Insbesondere In die Lage versetzen, den Zeitpunkt zu bestimmen, zu welchem ein Stanzwerkzeug repariert oder ersetzt werden muss.

In der Praxis eingesetzt werden In der Regel Stanzmatrizen mit einer Matrizenöffnung, deren Wand unter einem sogenannten "Freiwinkel" gegenüber der Wand des in die Matrizenöffnung eintauchenden Stanzstempels verläuft. Der Freiwinkel soll dafür sorgen, dass das ausgestanzte Material die Stanzmatrize funktionssicher verlassen und dass der Stanzstempel nach dem Durchdringen des zu bearbeitenden Werkstückes und dem damit verbundenen Eintauchen in die Matrizenöffnung der Stanzmatrize ohne Behinderung in seine Ausgangslage zurückkehren kann. Im Interesse einer möglichst hohen Prozesssicherheit beim Stanzen wäre der Freiwinkei an Stanzmatrizen möglichst groß auszuführen.

Ein Nachschleifen von Stanzmatrlzen wird Insbesondere auf Grund von Verschleißerscheinungen an der Matrizenschneidkante durchgeführt und ist an der Stanzmatrize mit einem Materlalabtrag in Eintauchrichtung des Stanzstempels verbunden. Mit dem Materialabtrag geht aufgrund des Freiwinkels eine Vergrößerung des Querschnittes der Matrizenöffnung auf Höhe der Matrizenschneidkante ("Matrizen-Schneidkantenquerschnitt") einher. Gleichzeitig ist der Matrizen-Schneidkantenquerschnitt maßgebend für die Zuordnung der Stanzmatrize zu einem damit zusammenwirkenden Stanzstempel ("Stanzstempelzuordnung") beziehungsweise für die Dicke des mittels der Stanzmatrize und des dieser zugeordneten Stanzstempels bearbeitbaren Werkstückes ("Werkstückdlckenzuordnung°). Etwa im Falle eines Stanzwerkzeugsatzes, der einen Stanzstempel mit Kreisquerschnitt und eine Stanzmatrize mit im Querschnitt kreisförmiger Matrizenöffnung umfasst, verbleibt idealerweise zwischen der Matrizenschneidkante der Stanzmatrize und dem Stanzstempel ein Schneldspalt mit einer von der zu bearbeitenden Materialdicke abhängigen Spaltweite. Soll beispielsweise in ein 2 mm dickes Blech eine kreisförmige Ausstanzung mit einem Durchmesser von 5 mm eingebracht werden, so wird zu diesem Zweck ein Stanzwerkzeugsatz vorgesehen, der einen runden Stanzstempel mit einem Durchmesser von 5 mm und eine Stanzmatrize mit einer kreisförmigen Matrizenöffnung umfasst, deren Matrizenschneidkante einen Durchmesser von 5,2 mm besitzt.

Von den Stanzwerkzeugnutzern werden für einzelne Bearbeitungsaufgaben, beispielsweise für eine bestimmte Blechdicke sowie einen bestimmten Stanzdurchmesser, Stanzwerkzeugsätze vorgehalten, die speziell für die jeweilige Bearbeitungsaufgabe ausgelegt sind. Ein Nachschleifen der Stanzmatrize eines derartigen Stanzwerkzeugsatzes beispielsweise aufgrund von Verschleiß an der Matrizenschneidkante ist nur in einem Umfang vorgesehen, in welchem die mit dem Nachschleifen der Schneldmatrize verbundene Vergrößerung des Matrizen-Schneidkantenquerschnittes nicht dazu führt, dass sich zwischen der Matrizenschneidkante und dem zugeordneten Stanzstempel ein zu weiter Schneldspalt ergibt.

Aufgrund des Freiwinkels der Stanzmatrize erweitert sich der Matrizen-Schneidkantenquerschnitt aber bereits aufgrund eines geringfügigen

Nachschleifens der Stanzmatrize auf einen Wert, der bei gegebenem Stanzstempel im Interesse hochwertiger Bearbeitungsergebnisse nicht überschritten werden darf. Im Falle eines zu weiten Schneidspaltes wären mittels des Stanzwerkzeugsatzes nur noch Bearbeftdngsergebnisse minderer Qualität realisierbar. Hat die Größe des Matrizen-Schneidkantenquerschnittes ihren Grenzwert erreicht, so wird üblicherweise von einem weiteren Nachschleifen abgesehen und stattdessen die Stanzmatrize aus dem Bestand genommen und verschrottet.

Ausgehend von dem gattungsgemäßen Stand der Technik besteht die Aufgabe der vorliegenden Erfindung darin, die Nutzungsdauer von Stanzmatrizen zu verlängern.

Erfindungsgemäß gelöst wird diese Aufgabe durch die Gegenstände der unabhängigen Patentansprüche.

Gemäß Patentanspruch 1 wird beim Zusammenstellen eines Stanzwerkzeugsatzes aus einem Stanzstempel und aus einer durch Nachbearbeitung einer Vorgänger-Stanzmatrize erzeugten Stanzmatrize die mit der Nachbearbeitung verbundene Änderung des Matrizen-Schneidkantenquerschnittes berücksichtigt. Ausgehend von dem Matrizen-Schneidkantenquerschnitt der Vorgänger-Stanzmatrize ergibt sich anhand der mit der Nachbearbeitung verbundenen Änderung des Matrizen-Schneidkantenquerschnittes der Matrizen-Schneidkantenquerschnitt der (durch Nachbearbeitung entstandenen) Stanzmatrize. Dieser "aktuelle" Matrizen-Schneidkantenquerschnitt bildet die Grundlage für die Stanzstempelzuordnung und/oder die Werkstückdickenzuordnung der Stanzmatrize. Es ist denkbar, dass die Stanzmatrize aufgrund der Nachbearbeitung und des damit verbundenen Materialabtrages einem anderen Stanzstempel zugeordnet wird als die Vorgänger-Stanzmatrize. Zusätzlich oder alternativ kann die Stanzmatrize einer anderen Werkstückdicke als die Vorgänger-Stanzmatrize zuzuordnen sein. In jedem Fall ist gewährleistet, dass auch die nachbearbeitete, insbesondere die nachgeschliffene Stanzmatrize zur Zusammenstellung von Stanzwerkzeugsätzen herangezogen wird. Aus der erfindungsgemäßen Aufhebung einer starren Bindung von Stanzmatrizen an bestimmte Stanzstempel und/oder an bestimmte Werkstückdicken resultiert eine Maximierung der Nutzungsdauer der Stanzmatrizen.

Ausweislich Patentanspruch 5 wird das in Patentanspruch 1 beschriebene Verfahren zum Definieren eines Stanzwerkzeugsatzes numerisch gesteuert durchgeführt. Gegenstand von Patentanspruch 5 ist ein zu diesem Zweck vorgesehenes Computerprogrammprodukt.

Ausweislich Patentanspruch 11 ist das erfindungsgemäße Verfahren zum Definieren von Stanzwerkzeugsätzen In ein Verfahren zum stanzenden Bearbeiten von, Werkstücken, insbesondere von Blechen, integriert. Im Laufe eines derartigen Bearbeitungsverfahrens sind zunächst die Stanzwerkzeuge, die zur Werkstückbearbeitung eingesetzt werden, zu bestimmen und an der Stanzvorrichtung der betreffenden Stanzmaschine zu installieren, ehe die eigentliche Werkstückbearbeitung aufgenommen werden kann.

Gemäß Patentanspruch 12 betrifft die Erfindung einen Stanzwerkzeügsatz unit einem Stanzstempel und mit einer Stanzmatrize, deren Stanzstempelzuordnung und/oder deren Werkstückdickenzuordnung in Abhängigkeit von der mit einer Nachbearbeitung der Stanzmatrize verbundenen Änderung des Matrizen-Schneldkantenquerschnittes vorgesehen ist. Die Bedeutung dieses Erfindungsmerkmals ist vorstehend im Zusammenhang mit Patentanspruch 1 erläutert worden. Die erfindungsgemäße Stanzmaschine (Patentanspruch 13) macht von einem erfindungsgemäßen Stanzwerkzeügsatz Gebrauch.

Gemäß Patentanspruch 17 wird die erfindungsgemäße Stanzmaschine numerisch gesteuert betrieben. Läuft das erfindungsgemäße Bearbeitungsprogramm auf einer numerischen Steuerung der Stanzmaschine ab, so werden die anspruchsgemäßen Stelleinrichtungen sowie die anspruchsgemäße Hubeinrichtung im Sinne der Erfindung gesteuert.

Besondere Ausführungsarten der In den unabhängigen Patentansprüchen beschriebenen Verfahren und Vorrichtungen ergeben sich aus den abhängigen Patentansprüchen.

Die mit der Bearbeitung der Vorgänger-Stanzmatrize verbundene Änderung des Matrizen-Schneidkantenquerschnittes kann unterschiedlicher Natur sein.

Gemäß Patentanspruch 2 resultiert aus der Nachbearbeitung der Vorgänger-Stanzmatrize eine Veränderung der Größe des Matrizen-schneidkantenquerschnittes. Dementsprechend wird die Stanzstempelzuordnung und/oder die Werkstückdickenzuordnung der nachbearbeiteten Stanzmatrize in Abhängigkeit von der mit der Nachbearbeitung verbundenen Änderung der Größe des Matrizen-Schneidkantenquerschnittes vorgenommen.

Grund für eine durch die Nachbearbeitung bedingte Änderung der Größe des Matrizen-Schneidkantenquerschnittes kann ein Freiwinkel sein, unter welchem an der Vorgänger-Stanzmatrize die Wand der Matrizenöffnung gegenüber der Wand des in die Matrizenöffnung eintauchenden Stanzstempels verläuft. In diesem Fall erfolgt die Stanzstempelzuordnung und/oder die Werkstückdickenzuordnung der Stanzmatrize erfindungsgemäß in Abhängigkeit von dem Betrag des Freiwinkels (Patentanspruch 3). Mit Hilfe einfacher trigonometrischer Funktionen lässt sich aus dem Freiwinkel und aus der Höhe des bei der Nachbearbeitung in Eintauchrichtung des Stanzstempels erzielten Materialabtrags die mit der Nachbearbeitung verbundene Maßänderung des Matrizen-Schneidkantenquerschnittes bestimmen. Anhand der Maßänderung kann ausgehend von der ursprüriglichen Größe des Matrizen-Schneidkantenquerschnittes die sich als Ergebnis der Nachbearbeitung einstellende Größe des Matrizen-Schneidkantenquerschnittes ermittelt werden.

Gemäß Patentanspruch 4 besteht die bearbeitungsbedingte Änderung des Matrlzen-Schneldkantenquerschnittes In einer Formänderung. Dementsprechend wird die Stanzstempelzuordnung und/oder die Werkstückdickenzuordnung in Abhängigkeit von der mit der Nachbearbeitung verbundenen Änderung der Form des Matrizen-Schneidkantenquerschnittes vorgenommen.

Ausweislich Patentanspruch 6 ist das erfindungsgemäße Verfahren zum Definieren von Stanzwerkzeugsätzen in ein Verfahren zum Verwalten von Stanzwerkzeugen zum stanzenden Bearbeiten von Werkstücken, insbesondere von Blechen, integriert. Eine derartige Integration empfiehlt sich insbesondere in Anbetracht des Umstandes, dass die zum Definieren von Stanzwerkzeugsätzen benötigten Werkzeugdaten in einem Verfahren zum Verwalten von Stanzwerkzeugen auch anderweitig benötigt bzw. bereitgestellt werden.

Gemäß Patentanspruch 7 wird das erfindungsgemäße Verfahren zum Definieren von Stanzwerkzeugsätzen beim Einrichten von Stanzvorrichtungen an Stanzmaschinen genutzt. So ist beim Einrichten einer Stanzvorrichtung zunächst der Stanzwerkzeugsatz zu definieren, mit welchem die Stanzvorrichtung auszurüsten ist.

Die in der beschriebenen Weise definierten Stanzwerkzeugsätze sind an einer Stanzvorrichtung der erfindungsgemäßen Stanzmaschine derart anzuordnen, dass sie die gewünschte Werkstückbearbeitung durchführen können.

Gemäß Patentanspruch 8 wird zu diesem Zweck ein Werkzeughalter verwendet, an welchem die Stanzmatrize und der Stanzstempel des zuvor definierten Stanzwerkzeugsatzes abseits der Stanzvorrichtung angeordnet werden. Anschließend wird der Stanzwerkzeugsatz mittels des Werkzeughalters zu der Stanzvorrichtung der Stanzmaschine transferiert.

Zusätzlich oder alternativ besteht die Möglichkeit, die Stanzmatrize und den Stanzstempel eines definierten Stanzwerkzeugsatzes an Werkzeuglagerungen der Stanzvorrichtung in einen bearbeitungsfähigen Zustand zu überführen (Patentanspruch 9). Dabei werden die Stanzmatrize und der Stanzstempel an den Werkzeuglagerungen der Stanzvorrichtung relativ zueinander derart positioniert, dass sich die für die anschließende Werkstückbearbeitung erforderliche gegenseitige Zuordnung von Stanzmatrize und Stanzstempel ergibt.

Bei der Anordnung der Stanzmatrize an der Stanzvorrichtung der Stanzmaschine wird in Weiterbildung der Erfindung der mit der Nachbearbeitung der Vorgänger-Stanzmatrize verbundene Materialabtrag an der Stanzmatrizen berücksichtigt. Aufgrund des Materialabtrages nimmt die in Eintauchrichtung des Stanzstempels gemessene Höhe der Stanzmatrize ab und die Matrizenschneidkante verlagert sich entsprechend. Die Höhenlage der Matrizen-Schneldkante an der dem Stanzstempel zugewandten Oberseite der Stanzmatrize ist für die Werkstückbearbeitung in mehrerlei Hinsicht bedeutsam. Beispielsweise wird die Höhenlage der Matrizenschneidkante benötigt, um den Betrag des von dem Stanzstempel auszuführenden Stanzhubes bemessen zu können. Auch muss sichergestellt sein, dass die Oberseite der Stanzmatrize etwa bei Nachsetzbewegungen, welche das Werkstück zwischen einzelnen Stanzhüben relativ zu der Stanzvorrichtung ausführt, nicht über eine Werkstückauflage vorragt, auf welcher das Werkstück in der Umgebung der Stanzvorrichtung gelagert ist. Die genannten Aspekte werden beim Einrichten der Stanzvorrichtung einer erfindungsgemäßen Stanzmaschine berücksichtigt, indem die Stanzmatrize an der Stanzvorrichtung der Stanzmaschine in Eintauchrichtung des zugeordneten Stanzstempels je nach Höhe des bei der Nachbearbeitung erfolgten Materialabtrages positioniert wird (Patentanspruch 10).

Zur gegenseitigen Positionierung der Stanzmatrize und des Stanzstempels eines definierten Stanzwerkzeugsatzes sind an erfindungsgemäßen Stanzmaschinen entsprechende Stelleinrichtungen vorgesehen.

Ist der einer Stanzmatrize zugeordnete Stanzstempel Teil einer Stanzstempelanordnung, die mehrere Stanzstempel umfasst, so dient die Stelleinrichtung dazu, die Stanzstempelanordnung und die Stanzmatrize relativ zueinander derart zu positionieren, dass die Stanzmatrize und der Stanzstempel des definierten Stanzwerkzeugsatzes im Zusammenwirken die betreffende Werkstückbearbeitung durchführen können (Patentanspruch 14).

Ist die Stanzmatrize Bestandteil einer Stanzmatrizenanordnung, die mehrere Stanzmatrizen umfasst, so werden die Stanzmatrizenanordnung einerseits und der Stanzstempel des definierten Stanzwerkzeugsatzes andererseits derart positioniert, dass die Stanzmatrize des definierten Stanzwerkzeugsatzes und der zugeordnete Stanzstempel funktionsfähig sind (Patentanspruch 15).

Die in Abhängigkeit von der Höhe des Materialabtrages bei der Nachbearbeitung vorgenommene Höheneinstellung der Stanzmatrize an der Stanzvorrichtung der Stanzmaschine wird erfindungsgemäß mittels einer entsprechenden Hubeinrichtung der Stanzmaschine realisiert (Patentansprüche 16, 18).

Nachstehend wird die Erfindung anhand beispielhafter schematischer Darstellungen näher erläutert. Es zeigen:
- Fig. 1:: Eine Stanzmaschine in teilweise aufgebrochener Darstellung mit einem aus einem Stanzstempel und aus einer Stanzmatrize bestehenden Stanz-werkzeugsatz an einer Stanzstation,
- Fign. 2a, 2b, 2c:: eine Stanzmatrize erster Bauart zur Verwendung an einer Stanzmaschine gemäß Fig. 1,
- Fign. 3a, 3b:: eine Stanzmatrizenanordnung erster Bauart zur Verwendung an einer Stanzmaschine gemäß Fig. 1,
- Fign. 4a, 4b:: eine Stanzmatrizenanordnung zweiter Bauart zur Verwendung an einer Stanzmaschine gemäß Fig. 1,
- Fig. 5:: die Stanzmatrizenanordnung gemäß den Fign. 3a, 3b zur Erläuterung der Stanzstempelzuordnung und/oder der Blechdickenzuordnung von Stanzmatrizen der Stanzmatrizenanordnung,
- Fig. 6:: einen Stanzwerkzeugsatz bestehend aus einem Stanzstempel und aus einer Stanzmatrize gemäß den Fign. 2a, 2b, 2c an einem Werkzeughalter,
- Fign. 7a, 7b:: einen Stanzwerkzeugsatz bestehend aus einem Stanzstempel und aus einer Stanzmatrize einer Stanzmatrizenanordnung gemäß den Fign. 3a, 3b und
- Fig. 8:: einen Stanzwerkzeugsatz bestehend aus einem Stanzstempel einer Stanzstempelanordnung und aus einer Stanzmatrize einer Stanzmatrizenanordnung gemäß den Fign. 3a, 3b.

Gemäß Fig. 1 besitzt eine Stanzmaschine 1 zum stanzenden Bearbeiten von Werkstücken in Form von Blechen 2 ein C-förmiges Maschinengestell 3 mit einem oberen Gestellschenkel 4 und einem unteren Gestellschenkel 5. In einem Rachenraum 6 des Maschinengestells 3 ist eine herkömmliche Koordinatenführung 7 untergebracht. Diese umfasst wie üblich eine Querschienenführung 8 sowie eine daran geführte Querschiene 9. Die Querschienenführung 8 ist mittels eines nicht gezeigten Antriebsmotors gemeinschaftlich mit der Querschiene 9 in Richtung einer horizontalen y-Achse verfahrbar. Die Querschiene 9 kann mittels eines gleichfalls nicht gezeigten Antriebsmotors längs der Querschienenführung 8 in Richtung einer horizontalen und dabei senkrecht zu der y-Achse verlaufenden x-Achse bewegt werden.

An der Querschiene 9 sind Spannpratzen 10 herkömmlicher Bauart zur Halterung eines Bleches 2 vorgesehen. Außerdem dient die Querschiene 9 als Werkzeugmagazin. Zu diesem Zweck sind an der Querschiene 9 Werkzeughalter 11 lösbar angebracht. Im Detail ist ein Werkzeughalter 11 in Fig. 6 dargestellt.

An den freien Enden des oberen Gestellschenkels 4 sowie des unteren Gestellschenkels 5 befindet sich eine als Stanzstation 12 ausgeführte Stanzvorrichtung. Bei der Stanzstation 12 handelt es sich um einen Monostanzkopf. Dementsprechend umfasst die Stanzstation 12 Werkzeuglagerungen in Form einer oberen Werkzeugaufnahme 13 an dem oberen Gestellschenkel 4 sowie in Form einer unteren Werkzeugaufnahme 14 an dem unteren Gestellschenkel 5.

In dem gezeigten Beispielsfall sind in die obere Werkzeugaufnahme 13 ein Stanzstempel 15 und in die untere Werkzeugaufnahme 14 eine Stanzmatrize 16 eingewechselt. Gemeinsam bilden der Stanzstempel 15 und die Stanzmatrize 16 einen Stanzwerkzeugsatz 17. Die Stanzmatrize 16 ist im Einzelnen in den Fign. 2a, 2b, 2c dargestellt. Fig. 6 zeigt die Stanzmatrize 16 in Kombination mit dem Stanzstempel 15.

Ein elektrischer Dreh-/Hubantrieb 18 der Stanzmaschine 1 umfasst eine obere elektrische Dreh-/Hubantriebseinheit 19 sowie eine untere elektrische Dreh-/Hubantriebseinheit 20. Mittels der oberen Dreh-/Hubantriebseinheit 19 wird das in die obere Werkzeugaufnahme 13 eingewechselte Stanzwerkzeug, im vorliegenden Fall der Stanzstempel 15, entlang einer in Richtung einer vertikalen z-Achse verlaufenden Hubachse 21 angehoben und abgesenkt und außerdem in einer durch einen Doppelpfeil veranschaulichten Drehrichtung 22 um die Hubachse 21 gedreht. Entsprechend lässt sich das in die untere Werkzeugaufnahme 14 eingewechselte Stanzwerkzeug, hier: die Stanzmatrize 16, mittels der unteren Dreh-/Hubantriebseinheit 20 längs der Hubachse 21 translatorisch bewegen und in Drehrichtung 22 um die Hubachse 21 drehen.

Alle wesentlichen Funktionen der Stanzmaschine 1 sind numerisch gesteuert. Zu diesem Zweck vorgesehen ist eine in Fig. 1 angedeutete CNC-Steuerung 23.

Gemäß den Fign. 2a, 2b ist die Stanzmatrize 16 üblicher Bauart. Sie weist eine in dem dargestellten Fall kreisrunde Matrizenschneidkante 24 auf, die ihrerseits eine Matrizenöffnung 25 mit Kreisquerschnitt begrenzt. Die Matrizenöffnung 25 erstreckt sich in Einbaulage an der Stanzmaschine 1 in Richtung der Hubachse 21. Entlang der Hubachse 21 taucht der Stanzstempel 15 bei der Blechbearbeitung in die Matrizenöffnung 25 ein. Ein Pfeil 26 stellt in Figur 2b die Eintauchrichtung des Stanzstempels 15 dar. In üblicher Weise wirken bei der stanzenden Blechbearbeitung die Matrizenschneidkante 24 der Stanzmatrize 16 und eine entsprechende kreisrunde Stempelschneidkante unter stanzender Bearbeitung des betreffenden Bleches 2 miteinander zusammen.

Ausgehend von dem Niveau der Matrizenschneidkante 24 erweitert sich die Matrizenöffnung 25 in Eintauchrichtung 26 unter Ausbildung eines stark überzeichnet dargestellten Freiwinkels α. Dementsprechend besitzt die Matrizenöffnung 25 kegelstumpfartige Form. Der Freiwinkel α soll sicherstellen, dass Stanzbutzen, die mittels der Matrizenschneidkante 24 aus einem bearbeiteten Blech 2 ausgestanzt werden, funktionssicher aus der Stanzmatrize 16 nach unten hin austreten.

In Figur 2c sind der Betrag des Durchmessers der Matrizenöffnung 25 auf Höhe der Matrizenschneidkante 24 und damit die Größe des Matrizen-Schneidkantenquerschnittes mit "d" und die längs der Hubachse 21 gemessene Höhe der Stanzmatrize 16 mit "h" bezeichnet.

Wie in Fig. 2c gestrichelt angedeutet, hat sich die Stanzmatrize 16 durch Nachbearbeitung einer Vorgänger-Stanzmatrize 16' mit einer Höhe h₀ ergeben. Im Rahmen dieser Nachbearbeitung wurde die Vorgänger-Stanzmatrize 16' aufgrund von Verschleiß an der Matrizenschneidkante nachgeschliffen. Dabei wurde an der Vorgänger-Stanzmatrize 16' in Eintauchrichtung 26 Material mit einer Abtragshöhe von Δh entfernt. Aufgrund des Freiwinkels α war mit dem Materialabtrag eine Vergrößerung des Matrizen-Schneidkantenquer-schnittes beziehungsweise des Matrizen-Schneidkantendurchmessers von d₀ auf d verbunden.

Der Durchmesserzuwachs lässt sich mit Hilfe einfacher trigonometrischer Funktionen bestimmen. Beispielsweise ergibt sich der Durchmesserzuwachs des Matrizen-Schneidkantendurchmessers zu $Δd = d - {d}_{0} = 2 * tan α * Δh , wobei Δh = {h}_{o} - h .$ Eine entsprechende Vergrößerung des Durchmessers der Matrizenschneidkante 24 wird sich ergeben, wenn die Stanzmatrize 16 ausgehend von ihren Abmessungen gemäß den Fign. 2a, 2b, 2c erneut um das Maß Δh nachgeschliffen wird.

In gleicher Weise wirkt sich ein Materialabtrag an Schneidplatten in Form von Stanzmatrizenanordnungen 27, 28 aus, wie sie in den Fign. 3a, 3b und 4a, 4b dargestellt sind. Die Fign. 3a, 4a zeigen die Stanzmatrizenanordnungen 27, 28 im Schnitt entlang den in den Fign. 3b, 4b angedeuteten Schnittlinien.

In die Stanzmatrizenanordnungen 27, 28 sind jeweils zehn Stanzmatrizen 27/1...27/10 beziehungsweise 28/1...28/10 integriert. Jede davon besitzt eine Matrizenöffnung 25 mit einer Matrizenschneidkante 24 der zu den Fign. 2a, 2b, 2c beschriebenen Art. Die Matrizenöffnung 25 einer jeden Stanzmatrize 27/1...27/10, 28/1...28/10 bildet einen Freiwinkel α aus. Auch im Übrigen sind die Stanzmatrizenanordnungen 27, 28 weitestgehend baugleich. Der einzige konstruktive Unterschied besteht in einer Überhöhung der Stanzmatrizenanordnung 28 gegenüber der Stanzmatrizenanordnung 27. Dadurch bietet die Stanzmatrizenanordnung 28 eine größere Nachschleifreserve.

Der Verlauf der Hubachse 21, die gleichzeitig eine Drehachse darstellt, ist in den Fign. 3a, 3b und 4a, 4b angedeutet. Die Matrizenöffnungen 25 der Stanzmatrizen 27/1...27/10, 28/1...28/10 sind mit ihren Mittelpunkten auf einem Kreisbogen um die Hub- bzw. Drehachse 21 angeordnet.

In Abhängigkeit von der Größe d des Matrizen-Schneidkantenquerschnittes bzw. -durchmessers sind die Stanzmatrize 16 gemäß den Fign. 2a, 2b, 2c sowie die Stanzmatrizen 27/1...27/10 und 28/1...28/10 gemäß den Fign. 3a, 3b und 4a, 4b einem bestimmen Stanzstempel ("Stanzstempelzuordnung") und/oder einer bestimmten Werkstück-, im vorliegenden Fall einer bestimmten Blechdicke ("Werkstückdickenzuordnung", hier: "Blechdickenzuordnung") zugeordnet.

Maßgebend für die Stanzstempel- bzw. für die Blechdickenzuordnung der Stanzmatrize 16, 27/1...27/10, 28/1...28/10 ist die zu lösende Bearbeitungsaufgabe.

Sind beispielsweise an Blechen kreisrunde Ausstanzungen zu erstellen, so wird die Stanzstempelzuordnung und/oder die Werkstückdickenzuordnung einer Stanzmatrize in Abhängigkeit von dem Durchmesser der zu erstellenden Ausstanzung und darüber hinaus in Abhängigkeit von der Dicke des stanzend zu bearbeitenden Bleches vorgenommen. Der Durchmesser der zu erstellenden Ausstanzung gibt den damit übereinstimmenden Stempeldurchmesser des einzusetzenden Stanzstempels vor. Die Dicke des zu bearbeitenden Bleches ist insofern maßgebend, als im Interesse einer funktionssicheren Werkstückbearbeitung der Matrizen-Schneidkantendurchmesser den Stempeldurchmesser des mit der Stanzmatrize zu kombinierenden Stanzstempels um ein von der zu bearbeitenden Blechdicke abhängiges Maß übersteigen muss.

In Anbetracht dieser Zusammenhänge ist es ohne weiteres ersichtlich, dass eine Änderung des Matrizen-Schneidkantendurchmessers, wie sie sich aufgrund des Nachschleifens von Stanzmatrizen mit einem Freiwinkel ergibt, eine Änderung der Stanzstempelzuordnung und/oder der Blechdickenzuordnung der betreffenden Stanzmatrize bedingen kann.

In Fig. 5 ist die Stanzmatrizenanordnung 27 beziehungsweise die in dieser Ansicht mit der Stanzmatrizenanordnung 27 identische Stanzmatrizenanordnung 28 dargestellt. Die Matrizenöffnungen 25 der Stanzmatrizen 27/1...27/10, 28/1...28/10 sind mit dem jeweiligen Matrizen-Schneidkantendurchmesser vor und nach einem Nachschleifvorgang bemaßt. Der Matrizen-Schneidkantendurchmesser der einzelnen Stanzmatrizen 27/1... 27/10, 28/1...28/10 hat sich demnach aufgrund des mit dem Nachschleifen verbundenen Materialabtrages um jeweils 0,2 mm vergrößert.

Bliebe die Stanzstempelzuordnung der Stanzmatrizen 27/1...27/10, 28/1...28/10 ungeachtet des Nachschleifvorganges unverändert, so wäre ausschließlich die Blechdickenzuordnung der Stanzmatrizen 27/1...27/10, 28/1...28/10 zu ändern. Bei Einsatz eines runden Stanzstempels mit einem Nenndurchmesser von 4mm könnten mit den Stanzmatrizen 27/1... 27/10, 28/1...28/10 anstelle der Blechdicken 1 mm, 2 mm... 10 mm vor dem Nachschleifen im Anschluss an die Nachbearbeitung Blechdicken von 3 mm, 4 mm...12 mm bearbeitet werden.

Wird die Blechdickenzuordnung der Stanzmatrizen 27/1...27/10, 28/1... 28/10 trotz des Nachschleifens der Stanzmatrizenanordnungen 27, 28 beibehalten, so ist die Stanzstempelzuordnung der Stanzmatrizen 27/1... 27/10, 28/1...28/10 zu ändern. Sollen auch im Anschluss an die Nachbearbeitung Blechdicken von 1 mm, 2 mm...10 mm bearbeitet werden, so sind die Stanzmatrizen 27/1...27/10, 28/1...28/10 im Anschluss an die Nachbearbeitung einem Stanzstempel mit einem Stempeldurchmesser von 4,2 mm zuzuordnen.

Neben Änderungen ausschließlich der Werkstückdickenzuordnung oder ausschließlich der Stanzstempelzuordnung sind auch Änderungen sowohl der Werkstückdicken- als auch der Stanzstempelzuordnung denkbar. Eine Vielzahl von Zuordnungsänderungen ist möglich.

Eine Stanzstempelzuordnung und/oder eine Blechdickenzuordnung der Stanzmatrizen 16, 27/1...27/10, 28/1...28/10 wird im Rahmen einer computergestützten Werkzeugverwaltung vorgenommen. In einem Datenspeicher eines numerischen Werkzeugverwaltungssystems 32 (Fig. 1) sind die wesentlichen Daten der Werkzeuge des von dem Betreiber der Stanzmaschine 1 vorgehaltenen Werkzeugbestandes hinterlegt. Gespeichert sind insbesondere den einzelnen Werkzeugen zugeordnete Identifizierungsnummern ("Ident-Nummern"), die Maße des jeweiligen Werkzeuges im Neuzustand sowie die Nachschleiflänge der einzelnen Werkzeuge, d. h. der Betrag in Millimetern, der an dem jeweiligen Werkzeug ausgehend von dem Neuzustand insbesondere verschleißbedingt abgetragen wurde.

Der Datenbestand des Werkzeugverwaltungssystems 32 ist veränderbar. Beispielsweise können zusätzliche Werkzeuge in der Werkzeugverwaltung angelegt oder angelegte Werkzeuge aus dem Bestand herausgenommen werden. Im Falle einer Nachbearbeitung von Werkzeugen wird zu dem betreffenden Werkzeug die Nachschleiflänge eingegeben und in den Datenspeicher des Werkzeugverwaltungssystems 32 aufgenommen. Die Nachschleiflänge beispielsweise von Stanzmatrizen ist aus konstruktiven Gründen begrenzt. Ist die maximale Nachschleiflänge erreicht, wird das betreffende Werkzeug nicht mehr nachbearbeitet sondern dann, wenn an sich eine Nachbearbeitung erforderlich wäre, aus dem Bestand genommen. Im Falle von Stanzmatrizen mit Freiwinkel bestimmt ein Rechner des Werkzeugverwaltungssystems 32 anhand der eingegebenen Nachschleiflänge sowie anhand des in dem Werkzeugverwaltungssystem 32 hinterlegten Betrages des Freiwinkels den sich als Ergebnis der Nachbearbeitung ergebenden neuen Durchmesser der Matrizenöffnung.

Ist auf der Stanzmaschine 1 ein Blech 2 zu bearbeiten, so wird zunächst ein mittels der CNC-Steuerung 23 der Stanzmaschine 1 abzuarbeitendes numerisches Bearbeitungsprogramm, nämlich ein NC-Programm 33 (Fig. 1) erstellt. Generiert wird in diesem Zusammenhang auch eine Werkzeugbedarfsliste, in der alle Werkzeuge eingetragen sind, die für die Abarbeitung des NC-Programmes 33 benötigt werden. Zur Erstellung der Werkzeugbedarfsliste wird auf die in dem Werkzeugverwaltungssystem 32 hinterlegten Werkzeugdaten zurückgegriffen. Ist an einem Blech 2 mit der Dicke s eine kreisförmige Ausstanzung mit dem Durchmesser d zu erstellen, so wird aus dem in dem Werkzeugverwaltungssystem 32 angelegten Werkzeugbestand ein runder Stempel mit dem Nenndurchmesser d ausgewählt. Diesem wird aus dem Werkzeugbestand des Werkzeugverwaltungssystems 32 eine Stanzmatrize mit einer kreisförmigen Matrizenöffnung zugeordnet, deren Nenndurchmesser um s/10 größer ist als der Nenndurchmesser d des Stanzstempels. Bei der ausgewählten Stanzmatrize kann es sich um ein Stanzwerkzeug im Neuzustand, aber auch um ein nachbearbeitetes Stanzwerkzeug handeln, dessen Matrizenöffnung erst aufgrund des im Rahmen der Nachbearbeitung erfolgten Materialabtrages den erforderlichen Nenndurchmesser erhalten hat.

In der Werkzeugbedarfsliste des in die CNC-Steuerung 23 einzuspielenden und mittels der CNC-Steuerung 23 abzuarbeitenden NC-Programms 33 erscheinen die ausgewählten Stanzwerkzeuge mit ihren Identifizierungsnummern. Anhand dieser Identifizierungsnummern kann der Bediener der Stanzmaschine 1 zum Einrichten der Stanzvorrichtung 12 den mittels der Daten des Werkzeugverwaltungssystems 32 definierten Stanzwerkzeugsatz zusammenstellen. Zu diesem Zweck greift der Bediener auf die Stanzwerkzeuge eines beispielsweise in einem Werkzeugschrank untergebrachten Werkzeugbestandes zu.

Auf die in Fig. 6 gezeigte Art und Weise ordnet der Bediener den ausgewählten Stanzwerkzeugsatz 17 an einem Werkzeughalter 11 an. Gemäß Fig. 6 ist zusätzlich zu dem Stanzstempel 15 und der Stanzmatrize 16 ein Abstreifer 29 an dem Werkzeughalter 11 festgelegt. Mit dem Stanzstempel 15, der Stanzmatrize 16 und dem Abstreifer 29 wird der Werkzeughalter 11 an der als Werkzeugmagazin genutzten Querschiene 9 der Stanzmaschine 1 angebracht. In entsprechender Weise werden die übrigen Magazinplätze an der Querschiene 9 mit Werkzeughaltern 11 und daran angeordneten Stanzwerkzeugsätzen bestückt. Die Verteilung der einzelnen Werkzeughalter 11 mit den jeweiligen Stanzwerkzeugsätzen auf die Magazinplätze an der Querschiene 9 wird im Rahmen des Rüstvorgangs für die Stanzmaschine 1 definiert.

Nach dem Rüsten des Werkzeugmagazins an der Querschiene 9 der Stanzmaschine 1 wird der im Rahmen der durchzuführenden Blechbearbeitung zuerst benötigte und den Stanzstempel 15 sowie die Stanzmatrize 16 umfassende Stanzwerkzeugsatz 17 an der Stanzstation 12 der Stanzmaschine 1 eingewechselt. Zu diesem Zweck verfährt die Querschiene 9 numerisch gesteuert zu der Stanzstation 12, wo der Stanzstempel 15 und die Stanzmatrize 16 in üblicher Weise an die obere Werkzeugaufnahme 13 sowie an die untere Werkzeugaufnahme 14 übergeben werden. Auch der Abstreifer 29 wird an der Stanzstation 12 installiert.

Anschließend verfährt die Querschiene 9 mit dem nun leeren Werkzeughalter 11 in eine Position, in welcher das zu bearbeitende Blech 2 mit Hilfe der an der Querschiene 9 gleichfalls vorgesehenen Spannpratzen 10 erfasst werden kann. Es ergeben sich damit die Verhältnisse gemäß Fig. 1. Unmittelbar durch das Einwechseln in die obere Werkzeugaufnahme 13 sowie in die untere Werkzeugaufnahme 14 sind der Stanzstempel 15 und die Stanzmatrize 16 in einem bearbeitungsfähigen Zustand angeordnet. Vor der Aufnahme der Blechbearbeitung bedarf es allenfalls noch einer Höheneinstellung der Stanzmatrize 16. Eine derartige Höheneinstellung kann insbesondere dann erforderlich sein, wenn es sich bei der Stanzmatrize 16 um eine nachbearbeitete Stanzmatrize handelt und die untere Werkzeugaufnahme 14 bezüglich ihrer Höheneinstellung noch auf die Vorgänger-Stanzmatrize abgestimmt ist. In diesem Fall ist die untere Werkzeugaufnahme 14 mittels der als Hubeinrichtung fungierenden unteren Dreh-/Hubantriebseinheit 20 um das Maß des bei der Nachbearbeitung des Vorgängers der Stanzmatrize 16 erfolgten Materialabtrages anzuheben. Alternativ besteht die Möglichkeit, vor dem Einwechseln der Stanzmatrize 16 eine den Materialabtrag ausgleichende Unterlage für die Stanzmatrize 16 in die untere Werkzeugaufnahme 14 einzulegen.

Nach Anordnung des Stanzstempels 15 und der Stanzmatrize 16 in einem bearbeitungsfähigen Zustand wird das zu bearbeitende Blech 2 in gewohnter Weise mittels der Koordinatenführung 7 positioniert und anschließend durch den Stanzstempel 15 mit einem oder mehreren Arbeitshüben bearbeitet.

Anstelle des aus dem Stanzstempel 15 und der Stanzmatrize 16 bestehenden Stanzwerkzeugsatzes 17 gemäß Fig. 6 kann auch ein Stanzwerkzeugsatz 17, wie er in den Fign. 7a, 7b dargestellt ist, zum Einsatz kommen. Dieser Stanzwerkzeugsatz 17 umfasst eine der Stanzmatrizen 27/1...27/10 der Stanzmatrizenanordnung 27 gemäß den Fign. 3a, 3b sowie einen exzentrischen Stanzstempel 30. Der Übersichtlichkeit halber sind in den Fign. 7a, 7b an der Stanzmatrizenanordnung 27 nur fünf der insgesamt zehn Stanzmatrizen 27/1...27/10 gezeigt.

Auch bei der Definition der aus den Stanzmatrizen 27/1...27/10 und dem exzentrischen Stanzstempel 30 bestehenden Stanzwerkzeugsätze 17 wird auf die Werkzeugdaten des für die Stanzmaschine 1 zur Verfügung stehenden Werkzeugverwaltungssystems 32 zurückgegriffen. Eine Nachbearbeitung der Stanzmatrizenanordnung 27 wird bei der Stanzstempelzuordnung beziehungsweise bei der Blechdickenzuordnung der Stanzmatrizen 27/1...27/10 gegebenenfalls berücksichtigt.

In der vorstehend zu Fig. 6 beschriebenen Art und Weise werden die Stanzmatrizenanordnung 27 und der exzentrische Stanzstempel 30 an einem Werkzeughalter 11 angebracht und mittels des Werkzeughalters 11 an der Querschiene 9 der Stanzmaschine 1 fixiert. Unter Verfahren der Querschiene 9 werden der exzentrische Stanzstempel 30 in die obere Werkzeugaufnahme 13 und die Stanzmatrizenanordnung 27 in die untere Werkzeugaufnahme 14 der Stanzstation 12 eingewechselt. Die Höhenlage der Stanzmatrizenanordnung 27 wird erforderlichenfalls mittels der unteren Dreh-/Hubantriebseinheit 20 eingestellt.

Abweichend von den Verhältnissen gemäß Fig. 6 wird der Stanzwerkzeugsatz gemäß den Fign. 7a, 7b nach dem Einwechseln durch eine Relativbewegung der Stanzmatrizenanordnung 27 einerseits und des exzentrischen Stanzstempels 30 andererseits in einem bearbeitungsfähigen Zustand angeordnet. Bei der genannten Relativbewegung handelt es sich um eine Relativ-Drehbewegung um die Hubachse 21. In dem gezeigten Beispielsfall wird die Relativ-Drehbewegung mittels der oberen Dreh-/Hubantriebseinheit 19 ausgeführt. Diese kann den exzentrischen Stanzstempel 30 um die Hubachse 21 in Drehstellungen bewegen, in welchen der exzentrische Stanzstempel 30 zur Blechbearbeitung mit jeder der Stanzmatrizen 27/1...27/10 zusammenwirken kann.

Gemäß Fig. 8 ist der exzentrische Stanzstempel 30 Teil einer Stanzstempelanordnung 31, die mit der Stanzmatrizenanordnung 27 zusammenwirkt. Im Stanzbetrieb ist lediglich einer der Stanzstempel der Stanzstempelanordnung 31 aktiviert und für die Werkstückbearbeitung einer der Stanzmatrizen 27/1...27/10 zugeordnet. Auch im Falle der Anordnung nach Fig. 8 wird der für die Werkstückbearbeitung eingesetzte Stanzwerkzeugsatz 17 durch Relativdrehbewegung von Oberwerkzeug (Stanzstempel 30 der Stanzstempelanordnung 31) und Unterwerkzeug (eine der Stanzmatrizen 27/1...27/10 der Stanzmatrizenanordnung 27) in einem bearbeitungsfähigen Zustand angeordnet.

## Patentansprüche

1. Verfahren zum Definieren eines Stanzwerkzeugsatzes (17) zum stanzenden Bearbeiten von Werkstücken, insbesondere von Blechen (2),
• wobei der Stanzwerkzeugsatz (17) eine Stanzmatrize (16, 27/1...27/10, 28/1...28/10) sowie einen bei der Werkstückbearbeitung in einer Eintauchrichtung (26) in die Stanzmatrize (16, 27/1...27/10, 28/1...28/10) eintauchenden Stanzstempel (15, 30) umfasst und die Stanzmatrize (16, 27/1...27/10, 28/1...28/10) eine von einer Matrizenschneidkante (24) begrenzte Matrizenöff-nung (25) aufweist, die sich in Eintauchrichtung des Stanzstempels (15, 30) erstreckt,
• wobei die Stanzmatrize (16, 27/1...27/10, 28/1...28/10) durch Bearbeiten einer Vorgänger-Stanzmatrize unter Abtragen von Material an der Vorgänger-Stanzmatrize und damit verbunden unter Verlagerung der Matrizenschneidkante (24) In Eintauchrichtung (26) sowie unter Änderung des Querschnittes der Matrizenöffnung (25) auf Höhe der Matrizenschneidkante (24) ("Matrtzen-Schneidkantenquerschnitt") entstanden ist und
• wobei In Abhängigkeit von dem Matrizen-Schneidkantenquerschnitt einerseits und dem Querschnitt des Stanzstempels (15, 30) und/ oder der bei der Werkstückbearbeitung zu durchdringenden Werkstückdicke andererseits eine Stanzstempelzuordnung und/oder eine Werkstückdickenzuordnung der Stanzmatrize (16, 27/1...27/10, 28/1...28/10) vorgenommen wird
**dadurch gekennzeichnet, dass**
die Stanzstempelzuordnung und/oder die Werkstückdickenzuordnung der Stanzmatrize (16, 27/1...27/10, 28/1...28/10) in Abhängigkeit von der mit der Bearbeitung der Vorgänger-Stanzmatrize verbundenen Änderung des Matrizen-Schneidkantenquerschnittes vorgenommen wird.

2. Verfahren nach Anspruch 1, **dadurch gekennzeichnet, dass** die Stanzstempelzuordnung und/oder die Werkstückdickenzuordnung der Stanzmatrize (16, 27/1...27/10, 28/1...28/10) in Abhängigkeit von der mit der Bearbeitung der Vorgänger-Stanzmatrize verbundenen Änderung der Größe des Matrizen-Schneidkantenquerschnittes vorgenommen wird.

3. Verfahren nach einem der vorhergehenden Ansprüche, **dadurch gekennzeichnet, dass** sich In Eintauchrichtung (26) des Stanzstempels (15, 30) die Größe des Querschnittes der Matrizenöffnung (25) an der Stanzmatrize (16, 27/1...27/10, 28/1...28/10) aufgrund eines Freiwinkels (α) ändert, unter welchem die Wand der Matrizenöffnung (25) gegenüber der Wand des Stanzstempels (15, 30) in dessen Eintauchrichtung (26) verläuft und dass die Stanzstempelzuordnung und/oder die Werkstückdickenzuordnung der Stanzmatrize (16, 27/1...27/10, 28/1...28/10) in Abhängigkeit von dem Betrag des Freiwinkeis (α) vorgenommen wird.

4. Verfahren nach einem der vorhergehende Ansprüche, **dadurch gekennzeichnet, dass** sich in Eintauchrichtung (26) des Stanzstempels (15, 30) die Form des Querschnittes der Matrizenöffnung (25) an der Stanzmatrize (16, 27/1...27/10, 28/1...28/10) ändert und dass die Stanzstempelzuordnung und/oder die Werkstückdickenzuordnung der Stanzmatrize (16, 27/1...27/10, 28/1...28/10) in Abhängigkeit von der mit der Bearbeitung der Vorgänger-Stanzmatrize verbundenen Änderung der Form des Matrizen-Schneidkantenquerschnlttes vorgenommen wird.

5. Computerprogrammprodukt, welches Kodierungsmittel aufweist, die zum Durchführen aller Schritte des Verfahrens gemäß einem der Ansprüche 1 bis 4 angepasst sind, wenn das Computerprogrammprodukt auf einer Datenverarbeitungsanlage betrieben wird.

6. Verfahren nach einem der Ansprüche 1 bis 4, **dadurch gekennzeichnet, dass** es zur Definition von Stanzwerkzeugsätzen (17), die jeweils eine Stanzmatrize (16, 27/1...27/10, 28/1...28/10) sowie einen Stanzstempel (15, 30) umfassen, im Rahmen eines Verfahrens zum Verwalten von Stanzwerkzeugen zum stanzenden Bearbeiten von Werkstücken, Insbesondere von Blechen (2), angewandt wird, wobei als Stanzwerkzeuge wenigstens eine Stanzmatrize (16, 27/1...27/10, 28/1...28/10) sowie eine Mehrzahl von Stanzstempeln (15, 30) vorgesehen sind.

7. Verfahren nach einem der Ansprüche 1 bis 4, **dadurch gekennzeichnet, dass** es zur Definition eines Stanzwerkzeugsatzes (17) angewandt wird im Rahmen eines Verfahrens zum Einrichten einer Stanzvorrichtung (12) einer Stanzmaschine (1) zum stanzenden Bearbeiten von Werkstücken, insbesondere von Blechen (2), mit einem Stanzwerkzeugsatz (17), der eine Stanzmatrize (16, 27/1... 27/10, 28/1...28/10) sowie einen Stanzstempel (15, 30) umfasst, wobei die Stanzmatrize (16, 27/1...27/10, 28/1...28/10) und der Stanzstempel (15, 30) eines definierten Stanzwerkzeugsatzes (17) an Werkzeuglagerungen (13, 14) der Stanzvorrichtung (12) in einem bearbeitungsfähigen Zustand angeordnet werden.

8. Verfahren nach Anspruch 7, **dadurch gekennzeichnet, dass** die Stanzmatrize (16, 27/1...27/10, 28/1...28/10) und der Stanzstempel (15, 30) eines definierten Stanzwerkzeugsatzes (17) an den Werkzeuglagerungen (13, 14) der Stanzvorrichtung (12) in einem bearbeitungsfähigen Zustand angeordnet werden, indem die Stanzmatrize (16, 27/1...27/10, 28/1...28/10) und der Stanzstempel (15, 30) abseits der Stanzvorrichtung (12) an einem gemeinsamen Werkzeughalter (11) angeordnet und anschließend mittels des Werkzeughalters (11) an den Werkzeuglagerungen (13, 14) der Stanzvorrichtung (12) angeordnet werden.

9. Verfahren nach Anspruch 7 oder Anspruch 8, **dadurch gekennzeichnet, dass** die Stanzmatrize (16, 27/1...27/10, 28/1...28/10) und der Stanzstempel (15, 30) eines definierten Stanzwerkzeugsatzes (17) an den Werkzeuglagerungen (13, 14) der Stanzvorrichtung (12) in einem bearbeitungsfähigen Zustand angeordnet werden, indem die Stanzmatrize (16, 27/1...27/10, 28/1...28/10) und der Stanzstempel (15, 30) an den Werkzeuglagerungen (13, 14) der Stanzvorrichtung (12) relativ zueinander positioniert werden.

10. Verfahren nach einem der Ansprüche 7 bis 9, **dadurch gekennzeichnet, dass** die Stanzmatrize (16, 27/1.,.27/10, 28/1...28/10) eines definierten Stanzwerkzeugsatzes (17) an der Stanzvorrichtung (12) der Stanzmaschine (1) in Eintauchrichtung (26) des zugeordneten Stanzstempels (15, 30) in Abhängigkeit von der Höhe des Materialabtrages bei der Bearbeitung der Vorgänger-Stanzmatrize positioniert wird.

11. Verfahren zum stanzenden Bearbeiten von Werkstücken, insbesondere von Blechen (2) mittels einer Stanzvorrichtung (12) einer Stanzmaschine (1), wobei ein Stanzwerkzeugsatz (17) definiert und wobei die Stanzvorrichtung (12) mit dem definierten Stanzwerkzeugsatz (17) eingerichtet wird, ehe ein zu bearbeitendes Werkstück mittels des Stanzwerkzeugsatzes (17) zur stanzenden Bearbeitung beaufschlagt wird, **dadurch gekennzeichnet, dass** der Stanzwerkzeugsatz (17) nach dem Verfahren gemäß einem der Ansprüche 1 bis 4 oder 7 bis 10 definiert wird.

12. Stanzwerkzeugsatz zum stanzenden Bearbeiten von Werkstücken, insbesondere von Blechen (2), der eine Stanzmatrize (16, 27/1...27/10, 28/1... 28/10) sowie einen bei der Werkstückbearbeitung in einer Eintauchrichtung (26) in die Stanzmatrize (16, 27/1 ...27/10, 28/1... 28/10) eintauchenden Stanzstempel (15, 30) umfasst,
• wobei die Stanzmatrize (16, 27/1...27/10, 28/1...28/10) eine von einer Matrizenschneidkante (24) begrenzte Matrizenöffnung (25) aufweist, die sich in Eintauchrichtung des Stanzstempels (15, 30) erstreckt und deren Querschnitt sich in Eintauchrichtung (26) des Stanzstempels (15, 30) ändert,
• wobei die Stanzmatrize (16, 27/1...27/10, 28/1...28/10) unter Abtragen von Material in Eintauchrichtung (26) des Stanzstempels (15, 30) und damit verbunden unter Verlagerung der MatrizenSchneidkante (24) in Eintauchrichtung (26) sowie unter Änderung des Querschnittes der Matrizenöffnung (25) auf Höhe der Matrizenschneidkante (24) ("Matrizen-Schneidkantenquerschnitt") nachbearbeitet ist und
• wobei die Stanzmatrize (16, 27/1...27/10, 28/1...28/10) in Abhängigkeit von dem Matrizen-Schneidkantenquerschnitt einerseits und dem Querschnitt eines Stanzstempels (15,30) und/oder der bei der Werkstückbearbeitung zu durchdringenden Werkstückdicke andererseits eine Stanzstempelzuordnung und/oder eine Werkstückdickenzuordnung aufweist,
**dadurch gekennzeichnet, dass**
der Stanzwerkzeugsatz (17) nach dem Verfahren gemäß einem der Ansprüche 1 bis 4 oder 7 bis 10 definiert worden ist.

13. Stanzmaschine zum stanzenden Bearbeiten von Werkstücken, insbesondere von Blechen (2), mit einem Stanzwerkzeugsatz (17) für die stanzende Werkstückbearbeitung, der eine Stanzmatrize (16, 27/1...27/10, 28/1...28/10) sowie einen bei der Werkstückbearbeitung in einer Eintauchrichtung (26) in die Stanzmatrize (16, 27/1 ...27/10, 28/1...28/10) eintauchenden Stanzstempel (15, 30) umfasst, **dadurch gekennzeichnet, dass** als Stanzwerkzeugsatz (17) ein Stanzwerkzeugsatz (17) gemäß Anspruch 12 vorgesehen ist.

14. Stanzmaschine nach Anspruch 13, **dadurch gekennzeichnet, dass** der Stanzwerkzeugsatz (17) einen Stanzstempel (30) einer Stanzstempelanordnung (31) mit mehreren Stanzstempeln sowie die Stanzmatrize (16, 27/1...27/10, 28/1...28/10) umfasst und dass eine Stelleinrichtung (19, 20) vorgesehen ist, mittels derer die Stanzstempelanordnung (31) und die Stanzmatrize (16, 27/1...27/10, 28/1...28/10) in Abhängigkeit von , der Stanzstempelzuordnung und/oder von der Werkstückdickenzuordnung der Stanzmatrizen (16, 27/1...27/10, 28/1...28/10) relativ zueinander positionierbar und dadurch die Stanzmatrize (16, 27/1...27/10, 28/1... 28/10) und der zugeordnete Stanzstempel (15, 30) in einem bearbeitungsfähigen Zustand anordenbar sind.

15. Stanzmaschine nach Anspruch 13 oder Anspruch 14, **dadurch gekennzeichnet, dass** der Stanzwerkzeugsatz (17) einen Stanzstempel (30) sowie eine Stanzmatrize (27/1...27/10, 28/1...28/10) einer Stanzmatrizenanordnung (27, 28) mit mehreren Stanzmatrlzen (27/1...27/10, 28/1... 28/10) umfasst und dass eine Stelleinrlchtung (19, 20) vorgesehen ist, mittels derer der Stanzstempel (30) und die Stanzmatrizenanordnung (27, 28) in Abhängigkeit von der Stanzstempelzuordnung und/ oder von der Werkstückdlckenzuordnung der Stanzmatrlze (27/1... 27/10, 28/1... 28/10) relativ zueinander positionierbar und dadurch die Stanzmatrize (27/1...27/10, 28/1...28/10) und der zugeordnete Stanzstempel (15, 30) In einem bearbeitungsfählgen Zustand anordenbar sind.

16. Stanzmaschine nach einem der Ansprüche 13 bis 15, **dadurch gekennzeichnet, dass** eine Hubeinrichtung (20) vorgesehen ist, mittels derer die Stanzmatrize (16, 27/1...27/10, 28/1...28/10) in Eintauchrichtung (26) des zugeordneten Stanzstempels (15, 30) in Abhängigkeit von der Höhe des Materialabtrages an der Stanzmatrize (16, 27/1...27/10, 28/1... 28/10) positionierbar ist.

17. Bearbeitungsprogramm zum Betreiben der Stanzmaschine (1) nach einem der Ansprüche 14 bis 16, **dadurch gekennzeichnet, dass** Steuerbefehle für die Stelleinrichtung (19, 20) zum gegenseitigen Positionieren der Stanzstempelanordnung (31) und der Stanzmatrize (16, 27/1 ...27/10, 28/1... 28/10) und/oder entsprechende Steuerbefehle für die Stelleinrichtung (19, 20) zum gegenseitigen Positionieren des Stanzstempels (15, 30) und der Stanzmatrizenanordnung (27, 28) vorgesehen sind, wobei aufgrund der Steuerbefehle
• die Stelleinrichtung (19, 20) zum gegenseitigen Positionieren der Stanzstempelanordnung (31) und der Stanzmatrize (16, 27/1... 27/10, 28/1...28/10) die Stanzstempelanordnung (31) und die Stanzmatrize (16, 27/1...27/10, 28/1...28/10) In Abhängigkeit von der mit einer Nachbearbeitung der Stanzmatrize (16, 27/1... 27/10, 28/1... 28/10) verbundenen Änderung des Matrizen-Schneidkantenquerschnittes relativ zueinander positioniert und dadurch die Stanzmatrize (16, 27/1 ...27/10, 28/1... 28/10) und den zugeordneten Stanzstempel (15, 30) des nach dem Verfahren gemäß einem der Ansprüche 1 bis 4 definierten Stanzwerkzeugsatzes (17) in einem bearbeitungsfähigen Zustand anordnet und/oder
• die Stelleinrichtung (19, 20) zum gegenseitigen Positionieren des Stanzstempels (15, 30) und der Stanzmatrizenanordnung (27, 28) den Stanzstempel (30) und die Stanzmatrizenanordnung (27, 28) in Abhängigkeit von der mit einer Nachbearbeitung der Stanzmatrize (16, 27/1...27/10, 28/1... 28/10) verbundenen Änderung des Matrizen-Schneidkantenquerschnittes relativ zueinander positioniert und dadurch die Stanzmatrize (27/1...27/10; 28/1...28/10) und den zugeordneten Stanzstempel (15, 30) des nach dem Verfahren gemäß einem der Ansprüche 1 bis 4 definierten Stanzwerkzeugsatzes (17) in einem bearbeitungsfähigen Zustand anordnet.

18. Bearbeitungsprogramm nach Anspruch 17 zum Betreiben der Stanzmaschine (1) nach Anspruch 16, **dadurch gekennzeichnet, dass** Steuerbefehle für die Hubeinrichtung (20) zum Positionieren der Stanzmatrize (16, 27/1...27/10, 28/1... 28/10) in Eintauchrichtung (26) des Stanzstempels (15, 30) vorgesehen sind, wobei aufgrund der Steuerbefehle die Hubeinrichtung (20) zum Positionieren der Stanzmatrize (16, 27/1... 27/10, 28/1... 28/10) in Eintauchrichtung (26) des Stanzstempels (15, 30) die Stanzmatrize (16, 27/1 ... 27/10, 28/1...28/10) in Eintauchrichtung (26) des zugeordneten Stanzstempels (15, 30) In Abhängigkeit von der Höhe des Materialabtrages an der Stanzmatrize (16, 27/1 ... 27/10, 28/1...28/10) positioniert.

## Claims

1. A method for defining a punching tool set (17) for processing workpieces, especially metal sheets (2), by punching,
• the punching tool set (17) comprising a die (16, 27/1...27/10, 28/1...28/10) and a punch (15, 30) which enters the die (16, 27/1...27/10, 28/1...28/10) in an entry direction (26) in the processing of a workpiece, and the die (16, 27/1...27/10, 28/1...28/10) having a die orifice (25) which is delimited by a die cutting edge (24) and which extends in the entry direction of the punch (15, 30),
• the die (16, 27/1...27/10, 28/1...28/10) having been produced by processing of a predecessor die with removal of material at the predecessor die and, associated therewith, with a change in the location of the die cutting edge (24) in the entry direction (26) and with a change in the cross-section of the die orifice (25) at the level of the die cutting edge (24) ("die cutting edge cross-section") and
• a punch assignment and/or a workpiece thickness assignment to the die (16, 27/1...27/10, 28/1...28/10) being carried out in dependence on the die cutting edge cross-section on the one hand and the cross-section of the punch (15, 30) and/or the workpiece thickness to be penetrated in the processing of a workpiece on the other hand,
**characterised in that**
the punch assignment and/or the workpiece thickness assignment to the die (16, 27/1...27/10, 28/1...28/10) is carried out in dependence on the change in the die cutting edge cross-section associated with the processing of the predecessor die.

2. A method according to claim 1, **characterised in that** the punch assignment and/or the workpiece thickness assignment to the die (16, 27/1...27/10, 28/1...28/10) is carried out in dependence on the change in the size of the die cutting edge cross-section associated with the processing of the predecessor die.

3. A method according to one of the preceding claims, **characterised in that** the size of the cross-section of the die orifice (25) at the die (16, 27/1...27/10, 28/1...28/10) changes in the entry direction (26) of the punch (15, 30) owing to a draft angle (α) at which the wall of the die orifice (25) extends relative to the wall of the punch (15, 30) in the entry direction (26) thereof, and that the punch assignment and/or the workpiece thickness assignment to the die (16, 27/1...27/10, 28/1...28/10) is carried out in dependence on the value of the draft angle (α).

4. A method according to any one of the preceding claims, **characterised in that** the shape of the cross-section of the die orifice (25) at the die (16, 27/1...27/10, 28/1... 28/10) changes in the entry direction (26) of the punch (15, 30) and that the punch assignment and/or the workpiece thickness assignment to the die (16, 27/1...27/10, 28/1...28/10) is carried out in dependence on the change in the shape of the die cutting edge cross-section associated with the processing of the predecessor die.

5. A computer program product having coding means adapted to implement all the steps of the method according to any one of claims 1 to 4 when the computer program product is run on a data processing system.

6. A method according to any one of claims 1 to 4, **characterised in that** it is used to define punching tool sets (17) each comprising a die (16, 27/1...27/10, 28/1...28/10) and a punch (15, 30) in a method for managing punching tools for processing workpieces, especially metal sheets (2), by punching, there being provided as punching tools at least one die (16, 27/1...27/10, 28/1...28/10) and a plurality of punches (15, 30).

7. A method according to any one of claims 1 to 4, **characterised in that** it is used to define a punching tool set (17) in a method for setting up a punching apparatus (12) of a punching machine (1) for processing workpieces, especially metal sheets (2), by punching, with a punching tool set (17) comprising a die (16, 27/1...27/10, 28/1...28/10) and a punch (15, 30), the die (16, 27/1...27/10, 28/1...28/10) and the punch (15, 30) of a defined punching tool set (17) being arranged in a working state on tool supports (13, 14) of the punching apparatus (12).

8. A method according to claim 7, **characterised in that** the die (16, 27/1...27/10, 28/1...28/10) and the punch (15, 30) of a defined punching tool set (17) are arranged in a working state on the tool supports (13, 14) of the punching apparatus (12) by arranging the die (16, 27/1...27/10, 28/1...28/10) and the punch (15, 30) on a common tool holder (11) at a location remote from the punching apparatus (12) and then arranging them on the tool supports (13, 14) of the punching apparatus (12) by means of the tool holder (11).

9. A method according to claim 7 or claim 8, **characterised in that** the die (16, 27/1...27/10, 28/1...28/10) and the punch (15, 30) of a defined punching tool set (17) are arranged in a working state on the tool supports (13, 14) of the punching apparatus (12) by positioning the die (16, 27/1...27/10, 28/1...28/10) and the punch (15, 30) relative to each other on the tool supports (13, 14) of the punching apparatus (12).

10. A method according to any one of claims 7 to 9, **characterised in that** the die (16, 27/1...27/10, 28/1...28/10) of a defined punching tool set (17) is positioned on the punching apparatus (12) of the punching machine (1) in the entry direction (26) of the assigned punch (15, 30) in dependence on the depth of material removed in the processing of the predecessor die.

11. A method for processing workpieces, especially metal sheets (2), by punching by means of a punching apparatus (12) of a punching machine (1), wherein a punching tool set (17) is defined and wherein the punching apparatus (12) is set up with the defined punching tool set (17) before a workpiece to be processed is acted upon by means of the punching tool set (17) for the purpose of processing by punching, **characterised in that** the punching tool set (17) is defined by the method according to any one of claims 1 to 4 or 7 to 10.

12. A punching tool set for processing workpieces, especially metal sheets (2), by punching, which comprises a die (16, 27/1...27/10, 28/1...28/10) and a punch (15, 30) which enters the die (16, 27/1...27/10, 28/1...28/10) in an entry direction (26) in the processing of a workpiece,
• the die (16, 27/1...27/10, 28/1...28/10) having a die orifice (25) which is delimited by a die cutting edge (24) and which extends in the entry direction of the punch (15, 30) and whose cross-section changes in the entry direction (26) of the punch (15, 30),
• the die (16, 27/1...27/10, 28/1...28/10) having been reprocessed with removal of material in the entry direction (26) of the punch (15, 30) and, associated therewith, with a change in the location of the die cutting edge (24) in the entry direction (26) and with a change in the cross-section of the die orifice (25) at the level of the die cutting edge (24) ("die cutting edge cross-section") and
• the die (16, 27/1...27/10, 28/1...28/10) having a punch assignment and/or a workpiece thickness assignment in dependence on the die cutting edge cross-section on the one hand and the cross-section of a punch (15, 30) and/or the workpiece thickness to be penetrated in the processing of a workpiece on the other hand,
**characterised in that**
the punching tool set (17) has been defined by the method according to any one of claims 1 to 4 or 7 to 10.

13. A punching machine for processing workpieces, especially metal sheets (2), by punching, with a punching tool set (17) for processing a workpiece by punching which comprises a die (16, 27/1...27/10, 28/1...28/10) and a punch (15, 30) which enters the die (16, 27/1...27/10, 28/1...28/10) in an entry direction (26) in the processing of a workpiece, **characterised in that** a punching tool set (17) in accordance with claim 12 is provided as the punching tool set (17).

14. A punching machine according to claim 13, **characterised in that** the punching tool set (17) comprises a punch (30) of a punch assembly (31) having a plurality of punches, and also the die (16, 27/1...27/10, 28/1...28/10), and that an adjusting device (19, 20) is provided by means of which the punch assembly (31) and the die (16, 27/1...27/10, 28/1...28/10) are positionable relative to each other in dependence on the punch assignment and/or on the workpiece thickness assignment to the die (16, 27/1...27/10, 28/1...28/10), and the die (16, 27/1...27/10, 28/1...28/10) and the assigned punch (15, 30) may thereby be arranged in a working state.

15. A punching machine according to claim 13 or claim 14, **characterised in that** the punching tool set (17) comprises a punch (30) and a die (27/1...27/10, 28/1...28/10) of a die assembly (27, 28) having a plurality of dies (27/1...27/10, 28/1...28/10) and that an adjusting device (19, 20) is provided by means of which the punch (30) and the die assembly (27, 28) are positionable relative to each other in dependence on the punch assignment and/or on the workpiece thickness assignment to the die (27/1...27/10, 28/1...28/10), and the die (27/1...27/10, 28/1...28/10) and the assigned punch (15, 30) may thereby be arranged in a working state.

16. A punching machine according to any one of claims 13 to 15, **characterised in that** a lifting device (20) is provided by means of which the die (16, 27/1...27/10, 28/1...28/10) is positionable in the entry direction (26) of the assigned punch (15, 30) in dependence on the depth of material removed at the die (16, 27/1...27/10, 28/1...28/10).

17. A processing program for operating the punching machine (1) according to any one of claims 14 to 16, **characterised in that** control commands are provided for the adjusting device (19, 20) for mutual positioning of the punch assembly (31) and the die (16, 27/1...27/10, 28/1...28/10) and/or corresponding control commands are provided for the adjusting device (19, 20) for mutual positioning of the punch (15, 30) and the die assembly (27, 28), wherein, on the basis of the control commands,
• the adjusting device (19, 20) for mutual positioning of the punch assembly (31) and the die (16, 27/1...27/10, 28/1...28/10) positions the punch assembly (31) and the die (16, 27/1...27/10, 28/1...28/10) relative to each other in dependence on the change in the die cutting edge cross-section associated with a reprocessing of the die (16, 27/1...27/10, 28/1...28/10), and the die (16, 27/1...27/10, 28/1...28/10) and the assigned punch (15, 30) of the punching tool set (17) defined by the method according to any one of claims 1 to 4 are thereby arranged in a working state and/or
• the adjusting device (19, 20) for mutual positioning of the punch (15, 30) and the die assembly (27, 28) positions the punch (30) and the die assembly (27, 28) relative to each other in dependence on the change in the die cutting edge cross-section associated with a reprocessing of the die (16, 27/1...27/10, 28/1...28/10), and the die (27/1...27/10, 28/1...28/10) and the assigned punch (15, 30) of the punching tool set (17) defined by the method according to any one of claims 1 to 4 are thereby arranged in a working state.

18. A processing program according to claim 17 for operating the punching machine (1) according to claim 16, **characterised in that** control commands are provided for the lifting device (20) for positioning the die (16, 27/1...27/10, 28/1...28/10) in the entry direction (26) of the punch (15, 30), wherein, on the basis of the control commands, the lifting device (20) for positioning the die (16, 27/1...27/10, 28/1...28/10) in the entry direction (26) of the punch (15, 30) positions the die (16, 27/1...27/10, 28/1...28/10) in the entry direction (26) of the assigned punch (15, 30) in dependence on the depth of material removed at the die (16, 27/1...27/10, 28/1...28/10).

## Revendications

1. Procédé de définition d'un ensemble (17) d'outils de poinçonnage en vue de l'usinage par poinçonnage de pièces, notamment de tôles (2),
• ledit ensemble (17) d'outils de poinçonnage incluant une matrice de poinçonnage (16, 27/1...27/10, 28/1...28/10), ainsi qu'un bloc de poinçonnage (15, 30) s'enfonçant dans ladite matrice de poinçonnage (16, 27/1...27/10, 28/1...28/10) au cours de l'usinage des pièces, dans une direction de pénétration (26), et ladite matrice de poinçonnage (16, 27/1...27/10, 28/1...28/10) étant pourvue d'un orifice de matriçage (25) qui est délimité par une arête de coupe (24) de ladite matrice et qui s'étend dans la direction de pénétration dudit bloc de poinçonnage (15, 30),
• ladite matrice de poinçonnage (16, 27/1...27/10, 28/1...28/10) ayant été obtenue par usinage d'une matrice de poinçonnage originelle, avec enlèvement de matière sur ladite matrice de poinçonnage originelle et avec déplacement corrélatif de l'arête de coupe (24) de ladite matrice, dans la direction de pénétration (26), ainsi qu'avec variation de la section transversale de l'orifice de matriçage (25) à la hauteur de ladite arête de coupe (24) de la matrice ("section transversale de l'arête de coupe de ladite matrice"), et
• une assignation de ladite matrice de poinçonnage (16, 27/1...27/10, 28/1...28/10) à un bloc de poinçonnage, et/ou à une épaisseur de pièces, étant instaurée en fonction de la section transversale de l'arête de coupe de ladite matrice, d'une part, et de la section transversale dudit bloc de poinçonnage (15, 30) et/ou de l'épaisseur de pièces devant être traversée lors de l'usinage desdites pièces, d'autre part,
**caractérisé par le fait que**
l'assignation de la matrice de poinçonnage (16, 27/1...27/10, 28/1...28/10) à un bloc de poinçonnage, et/ou à une épaisseur de pièces, est instaurée en fonction de la variation de la section transversale de l'arête de coupe de ladite matrice, liée à l'usinage de ladite matrice de poinçonnage originelle.

2. Procédé selon la revendication 1, **caractérisé par le fait que** l'assignation de la matrice de poinçonnage (16, 27/1...27/10, 28/1...28/10) à un bloc de poinçonnage, et/ou à une épaisseur de pièces, est instaurée en fonction de la variation de la taille de la section transversale de l'arête de coupe de ladite matrice, liée à l'usinage de la matrice de poinçonnage originelle.

3. Procédé selon l'une des revendications précédentes, **caractérisé par le fait que** la taille de la section transversale de l'orifice de matriçage (25) varie dans la direction (26) de pénétration du bloc de poinçonnage (15, 30), sur la matrice de poinçonnage (16, 27/1...27/10, 28/1...28/10), du fait d'un angle de dépouille (α) suivant lequel la paroi dudit orifice de matriçage (25) s'étend vis-à-vis de la paroi dudit bloc de poinçonnage (15, 30), dans la direction (26) de pénétration de ce dernier ; et **par le fait que** l'assignation de la matrice de poinçonnage (16, 27/1...27/10, 28/1...28/10) à un bloc de poinçonnage, et/ou à une épaisseur de pièces, est instaurée en fonction de la valeur dudit angle de dépouille (α).

4. Procédé selon l'une des revendications précédentes, **caractérisé par le fait que** la forme de la section transversale de l'orifice de matriçage (25) varie dans la direction (26) de pénétration du bloc de poinçonnage (15, 30), sur la matrice de poinçonnage (16, 27/1...27/10, 28/1...28/10) ; et **par le fait que** l'assignation de la matrice de poinçonnage (16, 27/1...27/10, 28/1...28/10) à un bloc de poinçonnage, et/ou à une épaisseur de pièces, est instaurée en fonction de la variation de la forme de la section transversale de l'arête de coupe de ladite matrice, liée à l'usinage de la matrice de poinçonnage originelle.

5. Produit de programme informatique présentant des moyens de codage adaptés à l'exécution de toutes les étapes du procédé conforme à l'une des revendications 1 à 4, lorsque ledit produit de programme informatique est exploité sur une installation de traitement de données.

6. Procédé selon l'une des revendications 1 à 4, **caractérisé par le fait qu'**il est mis en oeuvre en vue de la définition d'ensembles (17) d'outils de poinçonnage respectivement munis d'une matrice de poinçonnage (16, 27/1...27/10, 28/1...28/10), ainsi que d'un bloc de poinçonnage (15, 30), dans le cadre d'un procédé de gestion d'outils de poinçonnage en vue de l'usinage par poinçonnage de pièces, notamment de tôles (2), au moins une matrice de poinçonnage (16, 27/1...27/10, 28/1...28/10), ainsi qu'une pluralité de blocs de poinçonnage (15, 30), étant prévus en tant qu'outils de poinçonnage.

7. Procédé selon l'une des revendications 1 à 4, **caractérisé par le fait qu'**il est mis en oeuvre en vue de la définition d'un ensemble (17) d'outils de poinçonnage dans le cadre d'un procédé d'agencement d'un dispositif de poinçonnage (12) d'une machine de poinçonnage (1) en vue de l'usinage par poinçonnage de pièces, notamment de tôles (2), présentant un ensemble (17) d'outils de poinçonnage qui comprend une matrice de poinçonnage (16, 27/1...27/10, 28/1...28/10), ainsi qu'un bloc de poinçonnage (15, 30), la matrice de poinçonnage (16, 27/1...27/10, 28/1...28/10) et le bloc de poinçonnage (15, 30) d'un ensemble défini (17) d'outils de poinçonnage étant placés, dans une condition apte à l'usinage, sur des paliers (13, 14) de support d'outils dudit dispositif de poinçonnage (12).

8. Procédé selon la revendication 7, **caractérisé par le fait que** la matrice de poinçonnage (16, 27/1...27/10, 28/1...28/10) et le bloc de poinçonnage (15, 30) d'un ensemble défini (17) d'outils de poinçonnage sont placés dans une condition apte à l'usinage, sur les paliers (13, 14) de support d'outils du dispositif de poinçonnage (12), en ce sens que ladite matrice de poinçonnage (16, 27/1...27/10, 28/1...28/10) et ledit bloc de poinçonnage (15, 30) sont mis en place sur un porte-outils commun (11), à l'écart dudit dispositif de poinçonnage (12), et sont ensuite mis en place, au moyen dudit porte-outils (11), sur lesdits paliers (13, 14) de support d'outils dudit dispositif de poinçonnage (12).

9. Procédé selon la revendication 7 ou la revendication 8, **caractérisé par le fait que** la matrice de poinçonnage (16, 27/1...27/10, 28/1...28/10) et le bloc de poinçonnage (15, 30) d'un ensemble défini (17) d'outils de poinçonnage sont placés dans une condition apte à l'usinage, sur les paliers (13, 14) de support d'outils du dispositif de poinçonnage (12), en ce sens que ladite matrice de poinçonnage (16, 27/1...27/10, 28/1...28/10) et ledit bloc de poinçonnage (15, 30) sont positionnés l'un par rapport à l'autre sur lesdits paliers (13, 14) de support d'outils dudit dispositif de poinçonnage (12).

10. Procédé selon l'une des revendications 7 à 9, **caractérisé par le fait que** la matrice de poinçonnage (16, 27/1...27/10, 28/1...28/10) d'un ensemble défini (17) d'outils de poinçonnage est positionnée sur le dispositif de poinçonnage (12) de la machine de poinçonnage (1), dans la direction (26) de pénétration du bloc de poinçonnage (15, 30) associé, en fonction de la hauteur de l'enlèvement de matière lors de l'usinage de la matrice de poinçonnage originelle.

11. Procédé d'usinage par poinçonnage de pièces, notamment de tôles (2), au moyen d'un dispositif de poinçonnage (12) d'une machine de poinçonnage (1), un ensemble (17) d'outils de poinçonnage étant défini et ledit dispositif de poinçonnage (12) étant agencé avec ledit ensemble défini (17) d'outils de poinçonnage, avant qu'une pièce à usiner ne soit sollicitée au moyen dudit ensemble (17) d'outils de poinçonnage, en vue de l'usinage par poinçonnage, **caractérisé par le fait que** l'ensemble (17) d'outils de poinçonnage est défini d'après le procédé conforme à l'une des revendications 1 à 4 ou 7 à 10.

12. Ensemble d'outils de poinçonnage dévolu à l'usinage par poinçonnage de pièces, notamment de tôles (2), incluant une matrice de poinçonnage (16, 27/1...27/10, 28/1...28/10), ainsi qu'un bloc de poinçonnage (15, 30) s'enfonçant dans ladite matrice de poinçonnage (16, 27/1...27/10, 28/1...28/10) au cours de l'usinage des pièces, dans une direction de pénétration (26),
• ladite matrice de poinçonnage (16, 27/1...27/10, 28/1...28/10) étant pourvue d'un orifice de matriçage (25) qui est délimité par une arête de coupe (24) de ladite matrice, qui s'étend dans la direction de pénétration dudit bloc de poinçonnage (15, 30), et dont la section transversale varie dans ladite direction (26) de pénétration dudit bloc de poinçonnage (15, 30),
• ladite matrice de poinçonnage (16, 27/1...27/10, 28/1...28/10) étant soumise à un post-usinage avec enlèvement de matière dans la direction (26) de pénétration dudit bloc de poinçonnage (15, 30) et avec déplacement corrélatif de l'arête de coupe (24) de ladite matrice, dans la direction de pénétration (26), ainsi qu'avec variation de la section transversale de l'orifice de matriçage (25) à la hauteur de ladite arête de coupe (24) de la matrice ("section transversale de l'arête de coupe de ladite matrice"), et
• ladite matrice de poinçonnage (16, 27/1...27/10, 28/1...28/10) présentant une assignation à un bloc de poinçonnage, et/ou à une épaisseur de pièces, en fonction de la section transversale de l'arête de coupe de ladite matrice, d'une part, et de la section transversale d'un bloc de poinçonnage (15, 30) et/ou de l'épaisseur de pièces devant être traversée lors de l'usinage desdites pièces, d'autre part,
**caractérisé par le fait que**
ledit ensemble (17) d'outils de poinçonnage a été défini d'après le procédé conforme à l'une des revendications 1 à 4 ou 7 à 10.

13. Machine de poinçonnage dévolue à l'usinage par poinçonnage de pièces, notamment de tôles (2), équipée d'un ensemble (17) d'outils de poinçonnage dévolu à l'usinage par poinçonnage desdites pièces et incluant une matrice de poinçonnage (16, 27/1...27/10, 28/1...28/10), ainsi qu'un bloc de poinçonnage (15, 30) s'enfonçant dans ladite matrice de poinçonnage (16, 27/1...27/10, 28/1...28/10) au cours de l'usinage desdites pièces, dans une direction de pénétration (26), **caractérisée par le fait qu'**un ensemble (17) d'outils de poinçonnage, conforme à la revendication 12, est prévu en tant qu'ensemble (17) d'outils de poinçonnage.

14. Machine de poinçonnage selon la revendication 13, **caractérisée par le fait que** l'ensemble (17) d'outils de poinçonnage inclut un bloc de poinçonnage (30) d'un jeu (31) de blocs de poinçonnage comprenant plusieurs blocs de poinçonnage, ainsi que la matrice de poinçonnage (16, 27/1...27/10, 28/1...28/10) ; et **par le fait qu'**il est prévu un système de réglage (19, 20) au moyen duquel ledit jeu (31) de blocs de poinçonnage et ladite matrice de poinçonnage (16, 27/1...27/10, 28/1...28/10) peuvent être positionnés l'un par rapport à l'autre en fonction de l'assignation de ladite matrice de poinçonnage (16, 27/1...27/10, 28/1...28/10) à un bloc de poinçonnage, et/ou à une épaisseur de pièces, la matrice de poinçonnage (16, 27/1...27/10, 28/1...28/10) et le bloc de poinçonnage (15, 30) associé pouvant, de la sorte, être placés dans une condition apte à l'usinage.

15. Machine de poinçonnage selon la revendication 13 ou la revendication 14, **caractérisée par le fait que** l'ensemble (17) d'outils de poinçonnage inclut un bloc de poinçonnage (30), ainsi qu'une matrice de poinçonnage (27/1...27/10, 28/1...28/10) d'un jeu (27, 28) de matrices de poinçonnage comprenant plusieurs matrices de poinçonnage (27/1...27/10, 28/1...28/10) ; et **par le fait qu'**il est prévu un système de réglage (19, 20) au moyen duquel ledit bloc de poinçonnage (30) et ledit jeu (27, 28) de matrices de poinçonnage peuvent être positionnés l'un par rapport à l'autre en fonction de l'assignation de ladite matrice de poinçonnage (27/1...27/10, 28/1...28/10) à un bloc de poinçonnage, et/ou à une épaisseur de pièces, la matrice de poinçonnage (27/1...27/10, 28/1...28/10) et le bloc de poinçonnage (15, 30) associé pouvant, de la sorte, être placés dans une condition apte à l'usinage.

16. Machine de poinçonnage selon l'une des revendications 13 à 15, **caractérisée par le fait qu'**il est prévu un système de levage (20) au moyen duquel la matrice de poinçonnage (16, 27/1...27/10, 28/1...28/10) peut être positionnée, dans la direction (26) de pénétration du bloc de poinçonnage (15, 30) associé, en fonction de la hauteur de l'enlèvement de matière sur ladite matrice de poinçonnage (16, 27/1...27/10, 28/1...28/10).

17. Programme d'usinage dédié à l'actionnement de la machine de poinçonnage (1) conforme à l'une des revendications 14 à 16, **caractérisé par** la présence d'instructions de commande destinées au système de réglage (19, 20) affecté au positionnement mutuel du jeu (31) de blocs de poinçonnage et de la matrice de poinçonnage (16, 27/1...27/10, 28/1... 28/10), et/ou d'instructions de commande correspondantes destinées au système de réglage (19, 20) affecté au positionnement mutuel du bloc de poinçonnage (15, 30) et du jeu (27, 28) de matrices de poinçonnage, sachant que, sur la base desdites instructions de commande,
• ledit système de réglage (19, 20), affecté au positionnement mutuel du jeu (31) de blocs de poinçonnage et de la matrice de poinçonnage (16, 27/1...27/10, 28/1...28/10), positionne ledit jeu (31) de blocs de poinçonnage et ladite matrice de poinçonnage (16, 27/1...27/10, 28/1...28/10), l'un par rapport à l'autre, en fonction de la variation de la section transversale de l'arête de coupe de ladite matrice, liée à un post-usinage de ladite matrice de poinçonnage (16, 27/1...27/10, 28/1...28/10), et place ainsi, dans une condition apte à l'usinage, la matrice de poinçonnage (16, 27/1...27/10, 28/1...28/10) et le bloc de poinçonnage associé (15, 30) de l'ensemble (17) d'outils de poinçonnage défini d'après le procédé conforme à l'une des revendications 1 à 4, et/ou
• ledit système de réglage (19, 20), affecté au positionnement mutuel du bloc de poinçonnage (15, 30) et du jeu (27, 28) de matrices de poinçonnage, positionne ledit bloc de poinçonnage (30) et ledit jeu (27, 28) de matrices de poinçonnage, l'un par rapport à l'autre, en fonction de la variation de la section transversale de l'arête de coupe de ladite matrice, liée à un post-usinage de ladite matrice de poinçonnage (16, 27/1...27/10, 28/1...28/10), et place ainsi, dans une condition apte à l'usinage, la matrice de poinçonnage (27/1...27/10, 28/1...28/10) et le bloc de poinçonnage associé (15, 30) de l'ensemble (17) d'outils de poinçonnage défini d'après le procédé conforme à l'une des revendications 1 à 4.

18. Programme d'usinage selon la revendication 17, dédié à l'actionnement de la machine de poinçonnage (1) conforme à la revendications 16, **caractérisé par** la présence d'instructions de commande destinées au système de levage (20) affecté au positionnement de la matrice de poinçonnage (16, 27/1...27/10, 28/1...28/10) dans la direction (26) de pénétration du bloc de poinçonnage (15, 30), sachant que, sur la base desdites instructions de commande, ledit système de levage (20) affecté au positionnement de ladite matrice de poinçonnage (16, 27/1...27/10, 28/1...28/10) dans la direction (26) de pénétration dudit bloc de poinçonnage (15, 30) positionne ladite matrice de poinçonnage (16, 27/1...27/10, 28/1...28/10), dans la direction (26) de pénétration du bloc de poinçonnage (15, 30) associé, en fonction de la hauteur de l'enlèvement de matière sur ladite matrice de poinçonnage (16, 27/1...27/10, 28/1...28/10).
